# EUROPÄISCHE PATENTSCHRIFT

(11) **EP 1 149 951 B1**
(45) Veröffentlichungstag und Bekanntmachung des Hinweises auf die Patenterteilung: **02.02.2005**
(21) Anmeldenummer: 01890074.6
(22) Anmeldetag: 14.03.2001
(51) Int. Cl.: E01B 27/17

(54) **Stopfaggregat zum Unterstopfen eines Gleises**
Track tamping apparatus
Machine de bourrage de voie ferrée

(30) Priorität: 25.04.2000 AT 3092000 U
(43) Veröffentlichungstag der Anmeldung: 31.10.2001
(73) Patentinhaber: Franz Plasser Bahnbaumaschinen- Industriegesellschaft m.b.H., 1010 Wien (AT)
(72) Erfinder: Theurer, Josef, 1010 Wien (AT); Peitl, Friedrich, 4020 Linz (AT)

(56) Entgegenhaltungen:
- EP-A- 0 564 433
- EP-A- 0 784 121
- AT-B- 199 688
- US-A- 4 094 251
- US-A- 4 744 303

## Beschreibung

Die Erfindung betrifft ein Stopfaggregat zum Unterstopfen eines aus Schienen und Schwellen gebildeten Gleises, mit jeweils einer jeder Schiene zugeordneten Außen-Stopfeinheit und Innen-Stopfeinheit, welche jede in Gleislängsrichtung zwei zueinander beistellbare Stopfwerkzeuge mit jeweils einem starren Stopfpickel und/oder einem um eine annähernd in Gleislängsrichtung verlaufende Achse durch einen Antrieb verschwenkbaren Stopfpickel aufweisen.

Es ist gemäß EP 0 784 121 A1 bereits ein Stopfaggregat bekannt, welches aus unabhängig voneinander höhen- und querverstellbaren Außen- bzw. Innen-Stopfeinheiten besteht. Die Innen-Stopfeinheiten sind jeweils mit zwei beidseitig der Schwelle in den Schotter eintauchenden, verschwenkbaren Stopfpickeln ausgestattet. Die Außen-Stopfeinheiten weisen zwei starre und zwei verschwenkbare Stopfpickel - wieder beidseitig der Schwelle angeordnet - auf. Ein derartiges Stopfaggregat ist besonders für den Weichenbereich gedacht, um auch in den durch die Konstruktion der Weiche bedingten Engstellen zwischen den Schienen eine optimale Stopfwirkung zu erzielen.

Aus der AT-PS 199 688 ist ein Stopfaggregat bekannt, dessen Außen-Stopfeinheiten zwei zusätzliche Stopfpickel aufweisen. Diese sind jedoch so angeordnet, daß deren Stopfbewegung in Schwellenlängsrichtung erfolgt. Ein derartiges Stopfaggregat wird allgemein als "Seitenstopfaggregat" bezeichnet.

Die Aufgabe der Erfindung liegt in der Schaffung eines Stopfaggregates, mit dem speziell im Schwellenendbereich eine höhere Stopfqualität erzielt werden kann.

Diese Aufgabe wird mit einem eingangs erwähnten Stopfaggregat dadurch gelöst, daß jedes der Stopfwerkzeuge einer jeden Außen-Stopfeinheit mit zwei starren Stopfpickeln und einem um die Achse verschwenkbaren Stopfpickel ausgestattet sind.

Mit einem derartig ausgebildeten Stopfaggregat ist es nun möglich, den zu unterstopfenden Schwellenendbereich durch einfaches Verschwenken der zusätzlichen Stopfpickel zu vergrößern. Dadurch wird eine dauerhaftere und somit qualitativ hochwertige Stopfung erzielt.

Weitere erfindungsgemäße Vorteile ergeben sich aus den Unteransprüchen und der Zeichnung.

Die Erfindung wird nachfolgend anhand eines in der Zeichnung in einer Ansicht in Gleislängsrichtung dargestellten Ausführungsbeispieles näher beschrieben.

Ein aus der Zeichnung ersichtliches Stopfaggregat 1 zum Unterstopfen eines aus Schienen 2 und Schwellen 3 bestehenden Gleises 4 ist an einem Maschinenrahmen 5 einer hier nicht näher dargestellten Stopfmaschine angeordnet. Das Stopfaggregat 1 ist aus zwei Außen-Stopfeinheiten 6 und zwei Innen-Stopfeinheiten 7 aufgebaut, welche in Gleisquerrichtung nebeneinander angeordnet sind. Jeweils eine Außen-Stopfeinheit 6 und eine Innen-Stopfeinheit 7 sind einer Schiene 2 zur Herstellung eines Schwellenauflagers zugeordnet, d.h. die Schiene 2 befindet sich zwischen den beiden gerade erwähnten Stopfeinheiten 6 und 7. Jede Stopfeinheit 6,7 ist an einer am Maschinenrahmen 5 angebrachten Querführung 8 durch einen eigenen Antrieb 9 in Gleisquerrichtung verstellbar ausgebildet. Jede Stopfeinheit 6,7 besteht aus zwei Stopfwerkzeugen 10, welche durch Antriebe 11 zueinander beistellbar ausgebildet sind, um die Schwelle 3 auf hinreichend bekannte Weise zu unterstopfen. Jede Stopfeinheit 6,7 ist weiters mit einer vertikalen Führungssäule 12 und einem Antrieb 13 verbunden und dadurch höhenverstellbar ausgeführt.

Die Stopfwerkzeuge 10, die einer Außen-Stopfeinheit 6 zugeordnet sind, weisen jeweils zwei starre Stopfpickel 14 sowie einen verschwenkbaren Stopfpickel 15 auf. Dieser ist durch einen Antrieb 16 um eine annähernd in Gleislängsrichtung verlaufende Achse 17 um ca. 90° von einer Außerbetriebstellung in eine Arbeitsposition (strichpunktiert dargestellt) verstellbar ausgebildet. Jedes Stopfwerkzeug 10 einer Innen-Stopfeinheit 7 weist zwei durch Antriebe 18 unabhängig voneinander um eine annähernd in Gleislängsrichtung verlaufende Achse 19 verschwenkbare Stopfpickel 20 auf. Dies ermöglicht eine individuelle Anpassung des Stopfaggregates 1 bei etwaigen Gleishindernissen zwischen den Schienen 2 des Gleises 4. Im Arbeitseinsatz können nun durch einfaches Beaufschlagen der Antriebe 16 die Stopfpickel 15 einer oder gegebenenfalls beider Außen-Stopfeinheiten 6 in die Arbeitsposition verschwenkt werden und somit ein größerer Bereich im Schwellenendbereich unterstopft werden, oder anders formuliert, es wird ein größeres Schwellenauflager hergestellt.

## Patentansprüche

1. Stopfaggregat (1) zum Unterstopfen eines aus Schienen (2) und Schwellen (3) gebildeten Gleises (4), mit jeweils einer jeder Schiene (2) zugeordneten Außen-Stopfeinheit (6) und Innen-Stopfeinheit (7), welche jede in Gleislängsrichtung zwei zueinander beistellbare Stopfwerkzeuge (10) mit jeweils einem starren Stopfpickel (14) und/oder einem um eine annähernd in Gleislängsrichtung verlaufende Achse (17,19) durch einen Antrieb (16) verschwenkbaren Stopfpickel (15,20) aufweisen, **dadurch gekennzeichnet, daß** jedes der Stopfwerkzeuge (10) einer jeden Außen-Stopfeinheit (6) mit zwei starren Stopfpickeln (14) und einem um die Achse (17) verschwenkbaren Stopfpickel (15) ausgestattet sind.

2. Stopfaggregat (1) nach Anspruch 1, **dadurch gekennzeichnet, daß** die Stopfpickel (20), die den Innen-Stopfeinheiten (7) zugeordnet sind, unabhängig voneinander durch Antriebe (18) um die annähernd in Gleislängsrichtung verlaufende Achse (19) verschwenkbar ausgebildet sind.

3. Stopfaggregat (1) nach Anspruch 1 oder 2, **dadurch gekennzeichnet, daß** jedes einer Innen-Stopfeinheit (7) zugeordnete Stopfwerkzeug (10) mit zwei Stopfpickeln (20) ausgestattet ist.

4. Stopfaggregat (1) nach einem der Ansprüche 1 bis 3, **dadurch gekennzeichnet, daß** jede Außen-Stopfeinheit (6) sowie jede Innen-Stopfeinheit (7) durch einen eigenen Antrieb (13) höhenverstellbar ausgebildet ist.

5. Stopfaggregat (1) nach einem der Ansprüche 1 bis 4, **dadurch gekennzeichnet, daß** jede Außen-Stopfeinheit (6) und jede Innen-Stopfeinheit (7) durch einen eigenen Antrieb (9) in Gleisquerrichtung verstellbar ausgebildet ist.

## Claims

1. A tamping assembly (1) for tamping a track (4) formed of rails (2) and sleepers (3), including a respective field-side tamping unit (6) and gauge-side tamping unit (7) associated with each rail (2), each of said tamping units comprising two tamping tools (10) squeezable towards one another in the longitudinal direction of the track, each tamping tool (10) having a fixed tamping tine (14) and/or a tamping tine (15,20) which is pivotable by means of a drive (16) about an axis (17,19) extending approximately in the longitudinal direction of the track, **characterized in that** each of the tamping tools (10) of each field-side tamping unit (6) is equipped with two fixed tamping tines (14) and one tamping tine (15) which is pivotable about the axis (17).

2. A tamping assembly (1) according to claim 1, **characterized in that** the tamping tines (20) associated with the gauge-side tamping units (7) are configured to be pivotable independently of one another by means of drives (18) about the axis (19) extending approximately in the longitudinal direction of the track.

3. A tamping assembly (1) according to claim 1 or 2, **characterized in that** each tamping tool (10) associated with a gauge-side tamping unit (7) is equipped with two tamping tines (20).

4. A tamping assembly (1) according to one of claims 1 to 3, **characterized in that** each field-side tamping unit (6) as well as each gauge-side tamping unit (7) is configured to be vertically adjustable by means of a separate drive (13).

5. A tamping assembly (1) according to one of claims 1 to 4, **characterized in that** each field-side tamping unit (6) and each gauge-side tamping unit (7) is configured to be adjustable in the transverse direction of the track by means of a separate drive (9).

## Revendications

1. Groupe de bourrage (1) servant au bourrage d'une voie ferrée (4) composée de rails (2) et de traverses (3), avec respectivement une unité de bourrage extérieure (6) et une unité de bourrage intérieure (7) associées à chaque rail (2), lesquelles unités présentent chacune deux outils de bourrage (10) pouvant être adjoints l'un à l'autre dans le sens longitudinal de la voie ferrée avec chacun un pic de bourrage fixe (14) et/ou un pic de bourrage (15,20) pouvant pivoter, grâce à un entraînement (16), autour d'un axe (17, 19) s'étendant approximativement dans le sens longitudinal de la voie ferrée, **caractérisé en ce que** chacun des outils de bourrage (10) de chaque unité de bourrage extérieure (6) est équipé de deux pics de bourrage fixes (14) et un pic de bourrage (15) pouvant pivoter autour de l'axe (17).

2. Groupe de bourrage (1) selon la revendication 1, **caractérisé en ce que** les pics de bourrage (20) qui sont associés aux unités de bourrage intérieures (7), sont réalisés de manière à pouvoir pivoter, indépendamment l'un de l'autre, autour de l'axe (19) s'étendant approximativement dans le sens longitudinal de la voie ferrée, grâce aux entraînements (18).

3. Groupe de bourrage (1) selon la revendication 1 ou 2, **caractérisé en ce que** chaque outil associé à une unité de bourrage intérieure (7) est équipé de deux pics de bourrage (20).

4. Groupe de bourrage (1) selon l'une quelconque des revendications 1 à 3, **caractérisé en ce que** chaque unité de bourrage extérieure (6) ainsi que chaque unité de bourrage intérieure (7) est réalisée de manière à pouvoir être réglée en hauteur grâce à un entraînement propre (13).

5. Groupe de bourrage (1) selon l'une quelconque des revendications 1 à 4, **caractérisé en ce que** chaque unité de bourrage extérieure (6) ainsi que chaque unité de bourrage intérieure (7) est réalisée de manière à pouvoir être réglée dans le sens transversal de la voie ferrée, grâce à un entraînement propre (9).
